# EUROPÄISCHE PATENTSCHRIFT

(11) **EP 3 128 112 B1**
(45) Veröffentlichungstag und Bekanntmachung des Hinweises auf die Patenterteilung: **21.03.2018**
(21) Anmeldenummer: 15179565.5
(22) Anmeldetag: 03.08.2015
(51) Int. Cl.: E06B 1/60

(54) **STÜTZKONSOLE FÜR EIN RAHMENPROFIL EINES FENSTERS ODER EINER TÜR**
SUPPORT BRACKET FOR A FRAME PROFILE OF A WINDOW OR A DOOR
CONSOLE D'APPUI POUR UN PROFILE DE CADRE D'UNE FENETRE OU D'UNE PORTE

(43) Veröffentlichungstag der Anmeldung: 08.02.2017
(73) Patentinhaber: ISO-Chemie GmbH, 73431 Aalen (DE)
(72) Erfinder:
(74) Vertreter: Wächter, Jochen

(56) Entgegenhaltungen:
- EP-A1- 1 647 658
- EP-A1- 1 662 085
- WO-A1-2015/066743
- DE-A1- 19 748 397
- DE-U1-202015 100 628

## Beschreibung

Die vorliegende Erfindung betrifft eine Stützkonsole für ein Rahmenprofil eines Fensters oder einer Tür.

Derartige Stützkonsolen werden insbesondere als Unterlage für Rahmenprofile für Schiebetüren verwendet. Dabei ist es wichtig, dass Unebenheiten des Unterbaus des Gebäudes durch die Stützkonsole ausgeglichen werden, damit die Schiebetür auf einer vollständig ebenen, waagrechten und gleichzeitig belastbaren Lauffläche bewegt werden kann. Bei Schiebetüren im Bereich der Gebäudeaußenwand sind zusätzlich Maßnahmen zur Wärmeisolierung zu ergreifen.

WO 2015/066743 A1 offenbart eine Stützkonsole mit einem Oberteil, einem Unterteil und einem dazwischen horizontal angeordneten Keilelement, welches dazu bestimmt ist, den Abstand zwischen Oberteil und Unterteil einzustellen.

Weiterhin ist aus DE 197 48 397 A1 eine Stützkonsole mit Montageklötzen bzw. Oberteilen und höhenverstellbaren Verbindungselementen bekannt. Die Verbindungselemente umfassen Höhenjustierschrauben, deren untere Endabschnitte als Schraubenköpfe ausgebildet sind. In der Einbausituation stützen sich die Schraubenköpfe am Mauerwerk ab.

DE 20 2015 100 628 U1 offenbart schließlich Stützelemente gemäß des einleitenden Teils des Anspruchs 1 in Form von Schraubenelementen, an deren Schraubenköpfen jeweils Stützteller angeordnet sind. In der Einbausituation stützen sich die Stützelemente mit den Stütztellern am Mauerwerk ab und sind mit dem anderen Ende an den Rahmenprofilteilen eines im Mauerwerk angeordneten Blendrahmens verschraubt. Durch Drehen der Schrauben kann der Abstand der Rahmenprofilteile zum Mauerwerk eingestellt werden.

Der vorliegenden Erfindung liegt die Aufgabe zugrunde, eine Stützkonsole für ein Rahmenprofil eines Fensters oder einer Tür zu schaffen, mit der hohe Traglasten eines Fensters oder einer Tür aufgenommen und Bodenunebenheiten ausgeglichen werden können und die gleichzeitig einer guten Isolierung Rechnung trägt.

Diese Aufgabe wird durch die Merkmale des Anspruchs 1 gelöst.

Erfindungsgemäß umfasst die Stützkonsole für ein Rahmenprofil eines Fensters oder einer Tür mindestens ein Unterteil, das an einem Unterbau eines Gebäudes zu befestigen ist, und ein vom mindestens einen Unterteil beabstandetes plattenförmiges Oberteil, das zur Abstützung des Rahmenprofils dient. Dabei sind das mindestens eine Unterteil und das Oberteil als getrennte Teile ausgebildet und punktuell mittels Verbindungselementen miteinander verbunden, die eine Höhenverstellung ermöglichen. Das Oberteil besteht dabei aus einem Kunststoff oder Holz. Die Verbindungselemente weisen Schrauben auf, deren obere Endabschnitte als Schraubenköpfe ausgebildet sind. An seiner dem mindestens einen Unterteil zugewandten Seite weist das Oberteil eine Mehrzahl von Schienen auf. Dabei erstrecken sich die Schienen senkrecht zu einer Haupterstreckungsrichtung des Oberteils. Die als Schraubenköpfe ausgebildeten oberen Endabschnitte der Verbindungselemente sind in den Schienen aufgenommen.

Da das Oberteil an seiner dem mindestens einen Unterteil zugewandten Seite eine Mehrzahl von Schienen aufweist, die zur Aufnahme von oberen Endabschnitten der Verbindungselemente dienen, ist eine besonders geeignete lösbare Verbindung zwischen Oberteil und mindestens einem Unterteil geschaffen. Ein einfacher Einbau resultiert daraus, dass sich die Schienen senkrecht zu einer Haupterstreckungsrichtung des Oberteils erstrecken. Auf diese Weise kann das Oberteil einfach auf das bereits installierte und mit den Verbindungselementen ausgestattete mindestens eine Unterteil aufgeschoben werden. Da die Verbindungselemente Schrauben aufweisen, deren obere Endabschnitte als Schraubenköpfe ausgebildet sind, sorgen die Schrauben für eine einfache Höhenverstellung, und die Schraubenköpfe können gleichzeitig als Schultern zum Abstützen auf den Schienen des Oberteils dienen.

Mit dieser Ausgestaltung wird zudem eine gute Isolierwirkung erzielt, wobei gleichzeitig eine gute Stabilität der Stützkonsole gewährleistet ist.

Das Oberteil besteht bevorzugt aus einem Material mit einer spezifischen Wärmeleitfähigkeit von maximal 0,5 W/mK, gemessen nach DIN EN 12667. Vorzugsweise besteht auch das mindestens eine Unterteil aus einem Material mit einer spezifischen Wärmeleitfähigkeit von maximal 0,5 W/mK, gemessen nach DIN EN 12667.

Eine besonders gute Isolierwirkung wird erzielt, wenn das Oberteil und vorzugsweise auch das mindestens eine Unterteil aus einem Material mit einer spezifischen Wärmeleitfähigkeit im Bereich von 0,05 bis 0,2 W/mK, bevorzugt im Bereich von 0,06 bis 0,15 W/mK, gemessen nach DIN EN 12667, besteht.

Vorzugsweise ist das Oberteil und bevorzugt auch das mindestens eine Unterteil aus einem Hartschaummaterial gebildet. Dieses Material vereint Stabilität und Isolierwirkung auf besonders gute Weise. Vorzugsweise bestehen das Oberteil und das mindestens eine Unterteil dann aus einem Material mit einer Rohdichte im Bereich von 100 bis 1.200 kg/m³, bevorzugt zwischen 350 und 800 kg/m³.

Bevorzugt ist es, wenn das Oberteil und vorzugsweise auch das mindestens eine Unterteil aus einem Material mit einer Druckspannung nach DIN EN 826 im Bereich von 2 bis 15 MPa, insbesondere im Bereich von 4 bis 8 MPa, besteht. Diese Werte haben sich als besonders geeignet hinsichtlich der Lastabtragung erwiesen.

In einer ersten Ausführungsform sind die Schrauben in in das mindestens eine Unterteil eingebrachte oder daran befestigte Gewindebuchsen geschraubt. Die Höhenverstellung ergibt sich dabei auf einfache Weise durch die Eindringtiefe der Schrauben im jeweiligen Gewinde.

In einer alternativen Ausführungsform weisen die Verbindungselemente untere Endabschnitte auf, die in Aufnahmen oder Schienen am mindestens einen Unterteil aufgenommen sind, und die Schrauben weisen als solche ein Mittel zur Längenverstellung auf.

Im Sinne einer guten Lastabtragung und hohen Isolierwirkung ist es besonders bevorzugt, wenn genau ein Unterteil vorgesehen ist, das plattenförmig gestaltet ist und sich im Wesentlichen parallel zum Oberteil erstreckt.

Ein Bauwerksabschnitt, der eine erfindungsgemäße Stützkonsole umfasst, umfasst daneben üblicherweise einen Unterbau, an dem das mindestens eine Unterteil der Stützkonsole befestigt ist, und ein Rahmenprofil eines Fensters oder einer Tür, das an der dem mindestens einen Unterteil abgewandten Seite des Oberteils befestigt ist.

Die Isolierwirkung wird noch weiter verbessert, wenn in einen Zwischenraum zwischen dem mindestens einen Unterteil und dem Oberteil ein zusätzliches Wärmedämmmaterial eingebracht ist.

Zur wasserdichten Abdichtung ist vorzugsweise an einer der Außenseite des Bauwerks zugewandten Seitenfläche des Oberteils eine erste Abdichtungsbahn befestigt, die sich auch zumindest in einen äußeren Randbereich zwischen Oberteil und Rahmenprofil erstreckt.

Um die wasserdichte Abdichtung auch zu einem Unterbau des Bauwerks herzustellen, kann eine erste Platte an der der Außenseite des Bauwerks zugewandten Seitenfläche des Oberteils befestigt sein, und eine zweite Platte kann mit der ersten Platte verbunden sein, wobei zwischen der ersten Platte und der zweiten Platte ein Endabschnitt der ersten Abdichtungsbahn und ein Endabschnitt einer zweiten Abdichtungsbahn sich überlagernd befestigt sind. Aufgrund der Klemmung der beiden Abdichtungsbahnen zwischen der ersten und der zweiten Platte wird somit der Effekt einer durchgängigen Abdichtungsbahn erzielt.

Eine sichere Befestigung der zweiten Platte an der ersten Platte bei gleichzeitiger Erzielung der Klemmwirkung wird erreicht, wenn Bolzen von der ersten Platte abragen, die durch Löcher in der zweiten Platte hindurchtreten, und wenn Muttern auf die Bolzen geschraubt sind, sodass die zweite Platte zur ersten Platte hingezogen und fest mit ihr verbunden ist.

Zur vorzugsweise luftdichten Abdichtung an der Innenseite der Gebäudewand kann eine Folie zumindest in einem inneren Randbereich zwischen Oberteil und Rahmenprofil befestigt sein und sich von dort in Richtung der Innenseite des Bauwerks erstrecken.

Weitere Eigenschaften und Vorteile der vorliegenden Erfindung ergeben sich aus der nachfolgenden Beschreibung unter Bezugnahme auf die Zeichnungen.
- Fig. 1a: ist eine Querschnittsansicht einer Einbausituation einer Ausführungsform der erfindungsgemäßen Stützkonsole;
- Fig. 1b: ist eine Querschnittsansicht einer Einbausituation einer weiteren Ausführungsform der erfindungsgemäßen Stützkonsole;
- Fig. 2: ist eine Perspektivansicht wesentlicher Teile einer Ausführungsform der erfindungsgemäßen Stützkonsole;
- Fig. 3: ist eine schematische Querschnittsansicht der wesentlichen Teile der Ausführungsform der erfindungsgemäßen Stützkonsole aus Fig. 2; und
- Fig. 4a-d: zeigen jeweils eine schematische Seitenansicht sowie eine Explosionsdarstellung von Verbindungselementen, die bei der erfindungsgemäßen Stützkonsole Verwendung finden können.

Der in Fig. 1a dargestellte Bauwerksabschnitt 2 umfasst eine Ausführungsform der erfindungsgemäßen Stützkonsole 4, die mittels Befestigungselementen 7 oder durch Verklebung mit einem Unterbau 6 des Gebäudes verbunden ist. Ein Rahmenprofil 8 eines Fensters oder einer Tür ist an der Stützkonsole 4 ebenfalls mittels (nicht dargestellter) Befestigungselemente oder durch Verklebung befestigt. Im dargestellten Beispielsfall ist eine Schiebetür 10 in dem Rahmenprofil 8 geführt. Auch wenn die erfindungsgemäße Stützkonsole 4 grundsätzlich an allen vier Seiten einer Mauerwerksöffnung verwendet werden kann, wird sie aus Kostengründen in der Regel lediglich an der Unterseite des Fensters oder der Schiebetür eingebaut, während die übrigen drei Seiten der Fenster- oder Türöffnung von anderen, herkömmlichen Stützelementen umgeben sind.

Die Stützkonsole 4 aus Fig. 1a wird nun auch unter Bezugnahme auf Fig. 2, Fig. 3 und Fig. 4a detaillierter beschrieben.

Die Stützkonsole 4 umfasst ein Unterteil 12, das an dem Unterbau 6 des Gebäudes zu befestigen ist, und außerdem ein Oberteil 14, das zur Abstützung des Rahmenprofils 8 dient. Das Unterteil 12 und das Oberteil 14 sind plattenförmig ausgebildet. Unterteil 12 und Oberteil 14 sind als getrennte Teile ausgebildet und nur punktuell mittels Verbindungselementen 16 miteinander verbunden. Diese Verbindungselemente 16 ermöglichen an der jeweiligen Stelle eine Höhenverstellung zwischen Unterteil 12 und Oberteil 14, indem der Abstand zwischen Unterteil 12 und Oberteil 14 erhöht oder reduziert wird. Im dargestellten Beispielsfall sind vier Verbindungselemente 16 symmetrisch im Bereich von vier Ecken des Oberteils 14 bzw. Unterteils 12 angeordnet, die Anzahl und geometrische Anordnung der Verbindungselemente 16 kann aber je nach Einsatzzweck variieren.

In der in Fig. 2, 3 und 4a dargestellten Ausführungsform besitzen Unterteil 12 und Oberteil 14 in der Regel dieselben Abmessungen. Die Länge in einer Haupterstreckungsrichtung L beträgt in der Regel zwischen 10 und 600 cm. Die Breite beträgt in der Regel zwischen 1 und 30 cm. Die Höhe beträgt in der Regel zwischen 0,5 und 10 cm.

Unterteil 12 und Oberteil 14 sind aus einem tragfähigen Material gebildet, das dazu geeignet ist, die Last des Fensters oder der Tür zu tragen, ohne sich dabei zu verformen. Kunststoff oder Holz kann als Material von Unterteil 12 und Oberteil 14 verwendet werden, bevorzugt ist aber ein Hartschaummaterial, beispielsweise auf Polyurethan- oder PolystyrolBasis. Ein Beispiel eines geeigneten Hartschaummaterials wird unter der Bezeichnung "Purenit®" vertrieben. Ein anderes geeignetes Material wird z.B. unter dem Handelsnamen "Compacfoam" vertrieben.

Es ist bevorzugt, wenn das Material eine Druckspannung nach DIN EN 826 im Bereich von 2 bis 15 MPa, insbesondere im Bereich von 4 bis 8 MPa aufweist. Die Rohdichte des Materials sollte im Bereich von 100 bis 1.200 kg/m³, bevorzugt zwischen 350 und 800 kg/m³ liegen. Das Material ist formstabil und kompressionsstabil unter der Last des Fensters oder der Tür.

Bevorzugt ist, dass das Material eine spezifische Wärmeleitfähigkeit von maximal 0,5 W/mK, aufweist. In besonders bevorzugten Ausführungsformen umfasst das Material eine spezifische Wärmeleitfähigkeit im Bereich von 0,05 bis 0,2 W/mK, mehr bevorzugt im Bereich von 0,06 bis 0,15 W/mK.

Die spezifische Wärmeleitfähigkeit wird dabei gemessen nach DIN EN 12667 von Mai 2001 mit folgenden Parametern:
- Zweiplattengerät nach 5.2.2 mit quadratischer Platteneinheit
- Gesamtgröße Zweiplattengerät: 500 x 500 mm, Messausschnitt: 250 x 250 mm
- untersucht werden gleichzeitig zwei Probekörper mit Probekörperdicke 25 mm, Länge: 270 mm, Breite 270 mm
- Prüfkörper werden nach DIN EN ISO 10456 vorbereitet; Lagerung bei 23°C und 50% relativer Luftfeuchte bis zur Massenkonstanz
- mittlere Temperaturdifferenz zwischen den Oberflächen der Probekörper während der Prüfung: 10 K (5°C und 15°C); mittlere Prüftemperatur demnach 10°C
- Orientierung des Geräts: senkrecht
- kleinere Probekörperstücke können in allen Richtungen gestückelt aneinandergesetzt und aneinander gepresst werden, um die notwendige Probekörpergröße zu erreichen; dabei ist auf Ebenheit der aneinanderstoßenden Grenzflächen zu achten.

Im Oberteil 14 und vorzugsweise auch im Unterteil 12 können gegebenenfalls Hohlräume ausgebildet sein.

Die Platten des Unterteils 12 und des Oberteils 14 sind an ihren Seiten vorzugsweise glatt ausgebildet. Das Oberteil 14 weist an seiner dem Unterteil 12 zugewandten Seite eine Mehrzahl von Schienen 18 auf, die zur Aufnahme von oberen Endabschnitten 20 der Verbindungselemente 16 dienen. Die oberen Endabschnitte 20 sind hier als Schraubenköpfe ausgebildet, deren Form so gewählt ist, dass sie in die Schienen 18 passt. Die Schienen 18 verlaufen senkrecht zu der Haupterstreckungsrichtung L des Oberteils 14. Im dargestellten Beispielsfall nimmt eine Schiene 18 jeweils die oberen Endabschnitte 20 von zwei Verbindungselementen 16 auf.

Üblicherweise sind das Unterteil 12 und das Oberteil 14 in eingebautem Zustand im Wesentlichen parallel angeordnet. Aufgrund von Gebäudetoleranzen oder Bodenunebenheiten ist es zur Herstellung einer absolut planen und waagrechten Unterlage für das Fenster oder die Tür jedoch notwendig, eine Feinjustierung des Abstands zwischen Oberteil 14 und Unterteil 12 an verschiedenen Punkten entlang ihrer Erstreckung vorzunehmen. Dazu dienen die Verbindungselemente 16, die entweder selbst höhenverstellbar sind oder im Zusammenspiel mit ihrer Lagerung an Oberteil 14 bzw. Unterteil 12 eine Höhenverstellung erlauben.

In der in Fig. 2, 3 und 4a dargestellten Ausführungsform sind die Verbindungselemente 16 als Schrauben ausgebildet, die in in das Unterteil 12 eingebrachte Gewindebuchsen 22 geschraubt sind. Die Eindringtiefe der Verbindungselemente 16 in die Gewindebuchsen 22 ist dabei für die Höhenverstellung verantwortlich, da der obere Endabschnitt 20 des Verbindungselements 16 in vertikaler Richtung formschlüssig in der Schiene 18 gehalten ist. Im dargestellten Beispielsfall sind die Gewindebuchsen 22 in das Unterteil 12 an gegenüberliegenden Seiten eingesetzt und dort verklemmt. Ebenso kann lediglich eine Gewindebuchse 22 in das Unterteil 12 eingesetzt sein. Ebenso ist es denkbar, dass die Gewindebuchsen 22 nicht in das Unterteil 12 eingesetzt sind, sondern die Gewindebuchsen 22 in das Unterteil 12 eingeformt sind. Der Fachmann erkennt hier vielfältige Modifikationen, die es ihm ermöglichen, eine Höhenverstellung durchzuführen.

Der obere Endabschnitt 20 der Verbindungselemente 16 lässt sich in der Schiene 18 drehen. Bevorzugt erfolgt zumindest die grobe Einstellung der Höhe eines jeden Verbindungselements 16 in dieser Ausführungsform zu einem Zeitpunkt, bevor das Oberteil 14 seitlich auf die Verbindungselemente 16 geschoben wird, d.h. bevor die oberen Endabschnitte 20 der Verbindungselemente 16 in den Schienen 18 aufgenommen sind.

Gegebenenfalls können entsprechende Muttern 24 zur Fixierung der Lage der Verbindungselemente 16 an Unterteil 12 und Oberteil 14, gegebenenfalls unter Zwischenschaltung von Beilagscheiben 26, verwendet werden.

Während die Schienen 18 in der Darstellung von Fig. 1a von der unteren Seitenfläche des Oberteils 14 vorstehen, sind sie in der Darstellung der Fig. 2, 3 und 4a in eine Ausnehmung des Oberteils 14 eingesetzt und schließen somit bündig mit der Unterseite des Oberteils 14 ab. Auch hier gibt es vielfältige Modifikationen. Beispielsweise kann die Schiene 18 auch als schienenförmige Ausnehmung in das Oberteil 14 gefräst sein.

Der in Fig. 4b dargestellte alternative Verbindungsmechanismus umfasst ein Verbindungselement 16 mit zwei Teilelementen 16a, 16b, die einen oberen Endabschnitt 20 bzw. einen unteren Endabschnitt 21 des Verbindungselements aufweisen. Beide Endabschnitte 20, 21 sind als Schraubenköpfe ausgebildet, die in entsprechende Schienen 18, 19 am Oberteil 14 bzw. am Unterteil 12 drehfest eingebracht sind. Die Schienen 18, 19 sind in diesem Beispielsfall außen auf die Seitenfläche des Oberteils 14 bzw. Unterteils 12 aufgesetzt, sie können aber auch in dieser versenkt oder als schienenförmige Ausnehmungen in sie eingefräst sein.

Die beiden Teilelemente 16a und 16b sind als Schrauben mit gegenläufigen Gewinden ausgebildet und von gegenüberliegenden Seiten in eine Buchse 28 mit entsprechenden Gewindeöffnungen geschraubt, in der die den Endabschnitten 20, 21 gegenüberliegenden Enden der Teilelemente 16a, 16b aufgenommen sind. Auch hier können wieder Muttern 24, gegebenenfalls unter Hinzufügung von Beilagscheiben, zur Festlegung der Verbindungselemente 16 am Oberteil 14 bzw. Unterteil 12 verwendet werden. Die Höhenverstellung geschieht nun durch Drehen der Buchse 28, während die Teilelemente 16a, 16b drehfest gehalten sind. Aufgrund der Gegenläufigkeit der Gewinde bewegen sich die Teilelemente 16a, 16b je nach Drehrichtung somit voneinander weg oder aufeinander zu.

Die in Fig. 4c dargestellte Ausführungsform der Stützkonsole 4 ist in wesentlichen Punkten ähnlich zu der in Fig. 4a dargestellten Ausführungsform. Im Folgenden soll nur näher auf die Unterschiede eingegangen werden, hinsichtlich der identischen Elemente wird Bezug auf die Beschreibung zu Fig. 4a genommen.

Im Vergleich mit Fig. 4a sind anstelle eines einstückigen, plattenförmigen Unterteils 12 in der in Fig. 4c dargestellten Ausführungsform mehrere Unterteile 12 je Stützkonsole 4 vorgesehen, vorzugsweise jeweils ein Unterteil 12 im Bereich eines jeden Verbindungselements 16. Die einzelnen Unterteile 12 bestehen vorzugsweise aus flachen Plättchen, die aus einem beliebigen Material, vorzugsweise aus einem Metall, gefertigt sein können. Die Unterteile 12 sind wiederum vorzugsweise mittels Befestigungselementen 7 am Unterbau 6 des Bauwerksabschnitts 2 zu befestigen. In der Regel sind die Befestigungselemente 7 auch hier als Schrauben ausgebildet. Im Bereich jedes Unterteils 12 ist eine in Richtung des Oberteils 14 abragende Gewindebuchse 23 angeordnet, in die eine Schraube 16c eingeschraubt werden kann. Die Gewindebuchse 23 kann einstückig als Teil des Unterteils 12 ausgebildet sein, kann aber auch durch eine geeignete Befestigungsart fest mit dem Unterteil 12 verbunden sein.

Die in Fig. 4d dargestellte Ausführungsform der Stützkonsole 4 entspricht im Wesentlichen der Ausführungsform aus Fig. 4c, jedoch umfasst die Gewindebuchse 23 hier jeweils noch ein zusätzliches Mittel 25 zur Feineinstellung der Höhe.

Bevorzugt ist es bei allen Ausführungsformen der Verbindungselemente 16, dass diese auch im eingebauten Zustand der Stützkonsole 4 noch eine Höhenverstellung ermöglichen.

Wieder Bezug nehmend auf Fig. 1a umfasst der Bauwerksabschnitt 2 zusätzlich zur Stützkonsole 4 eine erste Abdichtungsbahn 30, die sich auch zumindest in einen äußeren Randbereich zwischen Oberteil 14 und Rahmenprofil 8 erstreckt. Die erste Abdichtungsbahn 30 ist vorzugsweise aus einer Folie, beispielsweise aus EPDM, gebildet. Vorzugsweise ist die erste Abdichtungsbahn 30 wasserdicht. Die erste Abdichtungsbahn 20 kann sowohl am Oberteil 14 der Stützkonsole 4 befestigt, beispielsweise verschraubt oder verklebt sein, oder auch nur durch die Verschraubung des Rahmenprofils 8 am Oberteil 14 der Stützkonsole 4 zwischen diesen beiden Bauteilen festgeklemmt werden.

Zumindest in einem inneren Randbereich zwischen Oberteil 14 der Stützkonsole 4 und Rahmenprofil 8 ist eine Folie 32 befestigt, die sich von dort in Richtung der Innenseite des Bauwerks erstreckt. Vorzugsweise ist die Folie 32 luftdicht gestaltet und sie kann beispielsweise aus EPDM gebildet sein. Die Folie 32 kann ebenfalls am Oberteil 14 der Stützkonsole 4 verklebt oder verschraubt sein.

Üblicherweise wird in den Zwischenraum zwischen das mindestens eine Unterteil 12 und das Oberteil 14 ein zusätzliches Wärmedämmmaterial 31 eingebracht, beispielsweise in Form eines PU-Schaums eingespritzt oder in Form eines Weichschaums eingelegt. Alternativ können auch Mineralwolle oder schüttbare Wärmedämmmaterialien verwendet werden.

In dem in Fig. 1b dargestellten Bauwerksabschnitt wurde auf die Darstellung der Befestigungselemente 7 aus Fig. 1a zur Verbindung von Unterteil 12 und Unterbau 6 verzichtet. Diese liegen hier aber vorzugsweise auch vor.

Davon abgesehen unterscheidet sich der in Fig. 1b dargestellte Bauwerksabschnitt 2 von dem Bauwerksabschnitt aus Fig. 1a dadurch, dass zusätzlich zu den in Fig. 1a bereits beschriebenen Elementen noch eine zweite Abdichtungsbahn 34 an der Außenseite des Gebäudes vorhanden ist, die mit der ersten Abdichtungsbahn 30 verbunden werden soll. Die zweite Abdichtungsbahn 34 besteht beispielsweise aus Bitumen, Polyolefin oder EPDM und sollte wasserdicht sein.

Für die Verbindung der ersten Abdichtungsbahn 30 mit der zweiten Abdichtungsbahn 34 wird, wie in Fig. 2 und 3 besser ersichtlich ist, eine erste Platte 35 fest mittels nicht dargestellter Verbindungselemente an der der Außenseite des Bauwerks zugewandten Seitenfläche des Oberteils 14 der Stützkonsole 4 befestigt, vorzugsweise verschraubt. Bolzen 36 ragen von der ersten Platte 35 nach außen ab. Eine zweite Platte 37, die entsprechende Löcher 40 zur Aufnahme der Bolzen 36 aufweist, kann auf die Bolzen 36 aufgesetzt werden und mittels Muttern 38 an der ersten Platte 35 festgeschraubt werden. Zur Verbindung der ersten Abdichtungsbahn 30 und der zweiten Abdichtungsbahn 34 können nunmehr Endabschnitte der ersten Abdichtungsbahn 30 und der zweiten Abdichtungsbahn 34 übereinanderliegend zwischen der zweiten Platte 37 und der ersten Platte 35 auf diese Weise festgeklemmt werden. Die erste Platte 35 und die zweite Platte 37 bestehen vorzugweise aus Stahl. Auch an der gegenüberliegenden Innenseite des Oberteils 14 der Stützkonsole 4 kann aus statischen Gründen die Seitenfläche mit einer Platte aus Stahl (nicht dargestellt) bedeckt sein. Die erste Platte 35 und zweite Platte 37 können auch über Exzenterelemente miteinander verbunden sein.

In allen Ausführungsformen ist es sowohl möglich, ein durchgängiges Unterteil 12 vorzusehen als auch mehrere voneinander getrennte Unterteile 12. Beim Vorsehen mehrerer getrennter Unterteile 12 ist bei der Wahl des Materials für die Unterteile 12 nicht notwendigerweise Wert auf eine gute Isolierwirkung zu legen, da aufgrund der Separierung keine Wärmebrücken oder Kältebrücken entstehen. Dennoch kann auch hier neben dem bevorzugten Metall ein Material verwendet werden, das die zuvor unter Bezugnahme auf Fig. 2, 3 und 4a beschriebenen Eigenschaften aufweist.

Das Oberteil 14 ist in jedem Fall aus diesem Kunststoff oder Holz mit den unter Bezugnahme auf Fig. 2, 3 und 4a beschriebenen Eigenschaften und als ein durchgängiges Element auszubilden.

## Patentansprüche

1. Stützkonsole (4) für ein Rahmenprofil (8) eines Fensters oder einer Tür, mit mindestens einem Unterteil (12), das an einem Unterbau (6) eines Gebäudes zu befestigen ist, und einem von dem mindestens einen Unterteil (12) beabstandeten plattenförmigen Oberteil (14), das zur Abstützung des Rahmenprofils (8) dient, wobei das mindestens eine Unterteil (12) und das Oberteil (14) als getrennte Teile ausgebildet sind und punktuell mittels Verbindungselementen (16) miteinander verbunden sind, die eine Höhenverstellung ermöglichen, wobei die Verbindungselemente (16) Schrauben aufweisen,
**dadurch gekennzeichnet, dass**
das Oberteil (14) aus einem Kunststoff oder Holz besteht, dass das Oberteil (14) an seiner dem mindestens einen Unterteil (12) zugewandten Seite eine Mehrzahl von Schienen (18) aufweist, die senkrecht zu einer Haupterstreckungsrichtung (L) des Oberteils (14) verlaufen, und dass die als Schraubenköpfe ausgebildeten oberen Endabschnitte (20) der Schrauben (16) in den Schienen (18) aufgenommen sind.

2. Stützkonsole (4) nach Anspruch 1, **dadurch gekennzeichnet, dass** das Oberteil (14) und vorzugsweise auch das mindestens eine Unterteil (12) aus einem Material mit einer spezifischen Wärmeleitfähigkeit von maximal 0,5 W/mK, gemessen nach DIN EN 12667, besteht.

3. Stützkonsole (4) nach Anspruch 1 oder 2, **dadurch gekennzeichnet, dass** Oberteil (14) und vorzugsweise auch das mindestens eine Unterteil (12) aus einem Material mit einer spezifischen Wärmeleitfähigkeit im Bereich von 0,05 bis 0,2 W/mK, bevorzugt im Bereich von 0,06 bis 0,15 W/mK, gemessen nach DIN EN 12667, besteht.

4. Stützkonsole (4) nach einem der vorangehenden Ansprüche, **dadurch gekennzeichnet, dass** das Oberteil (14) und vorzugsweise das mindestens eine Unterteil (12) aus einem Hartschaummaterial gebildet ist.

5. Stützkonsole (4) nach einem der vorangehenden Ansprüche, **dadurch gekennzeichnet, dass** das Oberteil (14) und vorzugsweise auch das mindestens eine Unterteil (12) aus einem Material mit einer Druckspannung nach DIN EN 826 im Bereich von 2 bis 15 MPa, insbesondere im Bereich von 4 bis 8 MPa, besteht.

6. Stützkonsole (4) nach einem der vorangehenden Ansprüche, **dadurch gekennzeichnet, dass** die Verbindungselemente (16) in in das mindestens eine Unterteil (12) eingebrachte oder damit verbundene Gewindebuchsen (22, 23) geschraubt sind, oder dass die Verbindungselemente (16) untere Endabschnitte (21) aufweisen, die in Aufnahmen oder Schienen (19) am mindestens einen Unterteil (12) aufgenommen sind, und dass die Verbindungselemente (16) als solche ein Mittel zur Längenverstellung (16a, 16b, 28) aufweisen.

7. Stützkonsole (4) nach einem der vorangehenden Ansprüche, **dadurch gekennzeichnet, dass** genau ein Unterteil (12) vorgesehen ist, das plattenförmig gestaltet ist und sich im Wesentlichen parallel zum Oberteil (14) erstreckt.

8. Bauwerksabschnitt (2) mit einer Stützkonsole (4) nach einem der vorangehenden Ansprüche, einem Unterbau (6), an dem das mindestens eine Unterteil (12) der Stützkonsole (4) befestigt ist, und einem Rahmenprofil (8) eines Fensters oder einer Tür, das an der dem mindestens einen Unterteil (12) abgewandten Seite des Oberteils (14) befestigt ist.

9. Bauwerksabschnitt (2) nach Anspruch 8, **dadurch gekennzeichnet, dass** in einen Zwischenraum zwischen dem mindestens einen Unterteil (12) und dem Oberteil (14) ein zusätzliches Wärmedämmmaterial (31) eingebracht ist.

10. Bauwerksabschnitt (2) nach Anspruch 8 oder 9, **dadurch gekennzeichnet, dass** an einer der Außenseite des Bauwerks zugewandten Seitenfläche des Oberteils (14) eine erste Abdichtungsbahn (30) angeordnet ist, die sich auch zumindest in einen äußeren Randbereich zwischen Oberteil (14) und Rahmenprofil (8) erstreckt.

11. Bauwerksabschnitt (2) nach Anspruch 10, **dadurch gekennzeichnet, dass** an der der Außenseite des Bauwerks zugewandten Seitenfläche des Oberteils (14) eine erste Platte (35) befestigt ist, und dass eine zweite Platte (37) mit der ersten Platte (35) verbunden ist, wobei zwischen der ersten Platte (35) und der zweiten Platte (37) die erste Abdichtungsbahn (30) und eine zweite Abdichtungsbahn (34) befestigt ist.

12. Bauwerksabschnitt (2) nach Anspruch 10 oder 11, **dadurch gekennzeichnet, dass** Bolzen (36) von der ersten Platte (35) abragen, die durch Löcher in der zweiten Platte (37) hindurchtreten, und dass Muttern (38) auf die Bolzen (36) geschraubt sind, wodurch die zweite Platte (37) zur ersten Platte (35) hin gezogen ist und fest mit ihr verbunden ist.

## Claims

1. Support bracket (4) for a frame profile (8) of a window or a door, comprising at least one lower part (12) which is to be fastened to a substructure (6) of a building, and a plate-shaped upper part (14) which is spaced apart from the at least one lower part (12) and which serves for supporting the frame profile (8), wherein the at least one lower part (12) and the upper part (14) are designed as separate parts and are connected to one another at discrete points by means of connecting elements (16) which allow a height adjustment, wherein the connecting elements (16) comprise screws, **characterized in that** the upper part (14) consists of a plastic or wood, **in that** the upper part (14) has, at its side facing the at least one lower part (12), a plurality of rails (18) which extend perpendicularly to a main direction of extent (L) of the upper part (14), and **in that** the upper end portions (20), which are designed as screw heads, of the screws (16) are received in the rails (18).

2. Support bracket (4) according to Claim 1, **characterized in that** the upper part (14) and preferably also the at least one lower part (12) consists of a material having a specific thermal conductivity of at most 0.5 W/mK, measured in accordance with DIN EN 12667.

3. Support bracket (4) according to Claim 1 or 2, **characterized in that** the upper part (14) and preferably also the at least one lower part (12) consists of a material having a specific thermal conductivity in the range from 0.05 to 0.2 W/mK, preferably in the range from 0.06 to 0.15 W/mK, measured in accordance with DIN EN 12667.

4. Support bracket (4) according to one of the preceding claims, **characterized in that** the upper part (14) and preferably the at least one lower part (12) is formed from a hard foam material.

5. Support bracket (4) according to one of the preceding claims, **characterized in that** the upper part (14) and preferably also the at least one lower part (12) consists of a material having a compressive stress in accordance with DIN EN 826 in the range from 2 to 15 MPa, in particular in the range from 4 to 8 MPa.

6. Support bracket (4) according to one of the preceding claims, **characterized in that** the connecting elements (16) are screwed into threaded bushes (22, 23) which are inserted into the at least one lower part (12) or connected thereto, or **in that** the connecting elements (16) have lower end portions (21) which are received in receptacles or rails (19) on the at least one lower part (12), and **in that** the connecting elements (16) as such have a means for longitudinal adjustment (16a, 16b, 28).

7. Support bracket (4) according to one of the preceding claims, **characterized in that** precisely one lower part (12) is provided which is of plate-shaped design and extends substantially parallel to the upper part (14).

8. Building section (2) comprising a support bracket (4) according to one of the preceding claims, a substructure (6) to which the at least one lower part (12) of the support bracket (4) is fastened, and a frame profile (8) of a window or a door that is fastened to the side of the upper part (14) that faces away from the at least one lower part (12).

9. Building section (2) according to Claim 8, **characterized in that** an additional thermal insulating material (31) is inserted into an interspace between the at least one lower part (12) and the upper part (14).

10. Building section (2) according to Claim 8 or 9, **characterized in that** a first sealing sheet (30) is arranged on a lateral surface of the upper part (14) that faces the outer side of the building, which sealing sheet also extends at least into an outer edge region between the upper part (14) and frame profile (8).

11. Building section (2) according to Claim 10, **characterized in that** a first plate (35) is fastened to the lateral surface of the upper part (14) that faces the outer side of the building, and **in that** a second plate (37) is connected to the first plate (35), wherein the first sealing sheet (30) and a second sealing sheet (34) is fastened between the first plate (35) and the second plate (37).

12. Building section (2) according to Claim 10 or 11, **characterized in that** bolts (36) project from the first plate (35) and pass through holes in the second plate (37), and **in that** nuts (38) are screwed onto the bolts (36), with the result that the second plate (37) is drawn towards the first plate (35) and is fixedly connected thereto.

## Revendications

1. Console d'appui (4) pour un profilé de cadre (8) d'une fenêtre ou d'une porte, comprenant au moins une partie inférieure (12) qui est à fixer à une infrastructure (6) d'un bâtiment, et une partie supérieure (14) en forme de plaque qui est espacée de la ou des parties inférieures (12) et qui sert d'appui au profilé de cadre (8),
la ou les parties inférieures (12) et la partie supérieure (14) étant réalisées sous la forme de parties séparées et étant reliées les unes aux autres ponctuellement au moyen d'éléments de liaison (16) qui permettent un réglage en hauteur, les éléments de liaison (16) comprenant des vis,
**caractérisée en ce que**
la partie supérieure (14) est constituée d'une matière plastique ou de bois,
**en ce que** la partie supérieure (14) présente sur sa face tournée vers la ou les parties inférieures (12) une pluralité de rails (18) qui s'étendent perpendiculairement à une direction d'étendue principale (L) de la partie supérieure (14), et **en ce que** les sections d'extrémité (20) supérieures des vis (16), lesquelles sections sont réalisées sous la forme de têtes de vis, sont reçues dans les rails (18).

2. Console d'appui (4) selon la revendication 1, **caractérisée en ce que** la partie supérieure (14) et de préférence également la ou les parties inférieures (12) sont constituées d'un matériau présentant une conductibilité thermique spécifique de maximum 0,5 W/mK, mesurée selon DIN EN 12667.

3. Console d'appui (4) selon la revendication 1 ou 2, **caractérisée en ce que** la partie supérieure (14) et de préférence également la ou les parties inférieures (12) sont constituées d'un matériau présentant une conductibilité thermique spécifique dans la plage de 0,05 à 0,2 W/mK, de préférence dans la plage de 0,06 à 0,15 W/mK, mesurée selon DIN EN 12667.

4. Console d'appui (4) selon l'une quelconque des revendications précédentes, **caractérisée en ce que** la partie supérieure (14) et de préférence la ou les parties inférieures (12) sont formées d'un matériau en mousse dure.

5. Console d'appui (4) selon l'une quelconque des revendications précédentes, **caractérisée en ce que** la partie supérieure (14) et de préférence également la ou les parties inférieures (12) sont constituées d'un matériau présentant une contrainte de compression selon DIN 826 dans la plage de 2 à 15 MPA, en particulier dans la plage de 4 à 8 MPA.

6. Console d'appui (4) selon l'une quelconque des revendications précédentes, **caractérisée en ce que** les éléments de liaison (16) sont vissés dans des douilles filetées (22, 23) introduites dans la ou les parties inférieures (12) ou reliées à celles-ci, ou **en ce que** les éléments de liaison (16) présentent des sections d'extrémité inférieures (21), qui sont reçues dans des logements ou des rails (19) sur au moins une partie inférieure (12), et **en ce que** les éléments de liaison (16) présentent en tant que tels un moyen de réglage en longueur (16a, 16b, 28).

7. Console d'appui (4) selon l'une quelconque des revendications précédentes, **caractérisée en ce que** précisément une partie inférieure (12) réalisée en forme de plaque et s'étendant sensiblement parallèlement à la partie supérieure (14) est prévue.

8. Section de bâtiment (2) comprenant une console d'appui (4) selon l'une quelconque des revendications précédentes, une infrastructure (6), à laquelle la ou les parties inférieures (12) de la console d'appui (4) sont fixées, et un profilé de cadre (8) d'une fenêtre ou d'une porte, qui est fixé à la face de la partie supérieure (14) opposée à la ou aux parties inférieures (12).

9. Section de bâtiment (2) selon la revendication 8, **caractérisée en ce qu'**un matériau d'isolation thermique (31) supplémentaire est introduit dans un espace intermédiaire entre la ou les parties inférieures (12) et la partie supérieure (14).

10. Section de bâtiment (2) selon la revendication 8 ou 9, **caractérisée en ce qu'**une première bande d'étanchéité (30), qui s'étend également au moins dans une zone marginale extérieure entre la partie supérieure (14) et le profilé de cadre (8), est agencée sur une surface latérale de la partie supérieure (14), laquelle surface est tournée vers la face extérieure du bâtiment.

11. Section de bâtiment (2) selon la revendication 10, **caractérisée en ce qu'**une première plaque (35) est fixée à la surface latérale de la partie supérieure (14), laquelle surface est tournée vers la face extérieure du bâtiment, et **en ce qu'**une deuxième plaque (37) est reliée à la première plaque (35), la première bande d'étanchéité (30) et une deuxième bande d'étanchéité (34) étant fixées entre la première plaque (35) et la deuxième plaque (37).

12. Section de bâtiment (2) selon la revendication 10 ou 11, **caractérisée en ce que** des boulons (36), qui traversent des trous ménagés dans la deuxième plaque (37), font saillie de la première plaque (35), et **en ce que** des écrous (38) sont vissés sur les boulons (36), ce qui a pour effet que la deuxième plaque (37) est tirée en direction de la première plaque (35) et reliée solidement à celle-ci.
